# EUROPÄISCHE PATENTSCHRIFT

(11) **EP 2 004 894 B1**
(45) Veröffentlichungstag und Bekanntmachung des Hinweises auf die Patenterteilung: **23.12.2009**
(21) Anmeldenummer: 07700108.9
(22) Anmeldetag: 09.01.2007
(51) Int. Cl.: D03D 47/30

(54) **DÜSENWEBMASCHINE**
JET-WEAVING MACHINE
METIER A TISSER A TUYERES

(30) Priorität: 21.03.2006 CH 436062006
(43) Veröffentlichungstag der Anmeldung: 24.12.2008
(73) Patentinhaber: TEXTILMA AG, 6362 Stansstad (CH)
(72) Erfinder: SCHLUESSEL, Marcel, CH-9303 Bassersdorf (CH)
(74) Vertreter: Schmauder & Partner AG Patent- & Markenanwälte VSP
(86) Internationale Anmeldenummer: PCT/CH2007/000010
(87) Internationale Veröffentlichungsnummer: WO 2007/107019

(56) Entgegenhaltungen:
- EP-A- 0 279 222
- EP-A- 0 828 960
- DE-A1- 3 300 934
- DE-A1- 4 012 616
- DE-C1- 10 124 290

## Beschreibung

### Technisches Gebiet

Die Erfindung betrifft eine Düsenwebmaschine, insbesondere eine Luftdüsenwebmaschine mit einem oder mehreren Schussfadeneintragungssystemen, bestehend gemäss Oberbegriff des Anspruches 1.

### Stand der Technik

Eine Düsenwebmaschine der eingangs genannten Art ist aus der DE 101 24 290 C1 bekannt. In diesem Dokument wird vorgeschlagen, aus 1 bis n Hauptblasdüsen und wahlweise Tandemhauptblasdüsen, sowie aus 1 bis n Hilfsblas- oder Stafettendüsen, aus einem in einem Webblatt integrierten Schussfadeneintragskanal, mit einer Messung und einem Regelsystem jeweils über ein 3/2-Wege Servoventil die Hauptblasdüsen bzw. die Hauptblasdüsen und die Tandemhauptblasdüsen zu beaufschlagen. Dieses Konzept geht im Wesentlichen von einem festen Blasdruck, nämlich 2,5 bar oder 5 bar aus, der allenfalls noch im Regelsystem variiert werden kann. Es hat sich aber herausgestellt, dass eine Druckregelung nach diesem Konzept einerseits sehr aufwändig ist und andererseits - jedenfalls mit einem akzeptablen Aufwand - nur geringe Druckregelungsbandbreite zu erreichen ist.

Aus der DE 33 00 934 A1 ist ein Konzept mit einer Hauptblasdüse und einer Hilfsblasdüse offenbart, das aber eine geringere Flexibilität aufweist. Ein ähnliches Konzept ist aus der DE 40 12 616 A1 bekannt.

### Darstellung der Erfindung

Aufgabe der Erfindung ist es, eine verbesserte Düsenwebmaschine anzugeben, die die oben beschriebenen Nachteile des Standes der Technik überwindet.

Die Aufgabe wird bei der eingangs genannten Düsenwebmaschine durch die kennzeichnenden Merkmale des Anspruches 1 gelöst. Dabei haben die Massnahmen der Erfindung zunächst einmal zur Folge, dass mit schon vier Teilschaltelementen 15 verschiedene Blasmassenstromwerte geschaltet werden können.

Vorteilhafte Ausgestaltungen der Düsenwebmaschine sind in den Ansprüchen 2 bis 8 beschrieben.

Vorteilhaft ist es, wenn nach Anspruch 2 bzw. 3 mit dem Blasmedium der Hauptschaltelemente auch Beschleunigungs- oder Stafettendüsen und/oder Streckdüsen beaufschlagt werden.

Besonders vorteilhaft ist es bei einer kleinen Zahl von Teilschaltelementen - wie in Anspruch 4 definiert - wenn die Teilschaltelemente jeweils einen unterschiedlichen Blasmassenstrom zur Verfügung stellen. Die Teilschaltelemente weisen vorteilhafterweise ein Ventil auf, vorzugsweise ein 2-2 Ventil. Um den einzelnen Teilschaltelementen bei einheitlicher Blasstromzuführung unterschiedliche Blasmassenstromwerte zuordnen zu können, können entweder unterschiedliche Ventile oder unterschiedlich eingestellte Ventile verwendet werden. Vorteilhaft ist aber die Lösung nach Anspruch 5, bei der zumindest bei einem Teil der Teilschaltelemente vor oder hinter dem entsprechenden Ventil ein zusätzliche Drosselmittel angeordnet ist. Die Festlegung der Ansteuerung der Teilschaltelemente wird dann gemäss Anspruch 7 vorteilhafterweise durch eine Steuerungs- oder Regelungseinrichtung mit einem Schaltlogiktabellenmittel und/oder einem Berechnungsmittel zur automatischen Ansteuerung vorgenommen. Wenn eine Regelung vorgesehen ist, ist es vorteilhaft, wenn Mittel zum Vergleich der Schusszeit und/oder des Ankunftswinkels eingesetzt werden, wobei die Steuerungs- oder Regelungseinrichtung so eingerichtet ist, dass die Schusszeitregelung durch eine wahlweises Zu- oder Abschalten von Teilschaltelementen durchgeführt werden kann.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Weitere Einzelheiten, Vorteile und Merkmale des Gegenstandes der vorliegenden Erfindung ergeben sich aus der nachfolgenden Beschreibung der dazu gehörenden Zeichnungen, in denen - beispielhaft - erfindungsgemässe Vorrichtungen und entsprechende Verfahren erläutert werden. In den Zeichnungen zeigen:
- Figur 1: eine schematische Darstellung der Schaltung der Haupt-, Stafetten- und Streckdüsen
- Figur 2: den Ausbau der Hauptschaltelemente zur Versorgung der Düsen gemäss Figur 1.

### Wege zur Ausführung der Erfindung

In Figur 1 ist der schematische Aufbau der Düsen der Schusseintragungsvorrichtung einer Luftdüsenwebmaschine dargestellt. Eine Einspeisung 2 versorgt dabei sowohl den Haupt- und Beschleunigungsdüsenblock 4, als auch den Stafettendüsenblock 6 und den Streckdüsenblock 8. Die entsprechenden Düsenblöcke umfassen dabei jeweils Hauptschaltelemente H₁-Hₙ für die Hauptdüsen, Stafettenschaltelemente S₁-Sₘ für die Stafettendüsen 21, 22, 23 und 30 und Streckschaltelemente D₁ und D₂ für die Streckdüsen 31 und 32. Im weiteren Verlauf des Ausführungsbeispiels wird lediglich noch die Ausgestaltung Versorgung der Hauptdüsen 12, 13, 14 und 20. beschrieben, da die Versorgung der anderen Düsen gleichartig ausgebildet werden kann.

Die Hauptschaltelemente H₁-Hₙ sind eingangsseitig an die Speisung 2 und ausgangsseitig an die entsprechenden Düsen 12 bis 20 -angeschlossen. Im Ausführungsbeispiel umfassen die Hauptschaltelemente H₁-Hₙ jeweils 9 Teilschaltelemente T₁ bis T₉, die jeweils ein 2-2 Ventil 33 und zusätzlich noch Drosselmittel 34₁, bis 34₉ umfassen. Mit den daraus resultierenden Luftströmen wird ausgangsseitig die jeweilige Düse beaufschlagt. Im Minimum besteht eine Hauptfunktion aus je 4 Teil- Schaltelementen.

Als Option für zusätzliche Aufwandsreduktionen kann ein Hauptschaltelement bestehend aus einer Vielzahl von Tellschaltfunktionen für die Luftmengensteuerung für die Speisung von mehreren Hauptverbrauchern wie Hauptdüsen, Stafettendüsen und Streckdüsen eingesetzt werden. Die Hauptverbraucher werden dann mit einem Ventil zu- oder abgeschaltet.

Durch die vorgegebene Drosselung der Teilschaltelernente T₁ und T₂ in den Hauptschaltelementen wird durch kleine Ventilquerschnitte oder - wie im Ausführungsbeispiel gezeigt - durch zusätzliche Drosselmittel 34₁ und 34₂ erzeugt. Dadurch kann bel einem bekannten Eingangsdruck und bekannten Strömungswlderständen am Ausgang der Teilschaltelemente ein definierter wiederholbarer Luftmengenstrom erzeugt werden.

Durch Addition der Teilluftmengenströme - nämlich durch ein selektives Einschalten der Teilschaltelemente - wird der benötigte Hauptluftstrom gebildet. Bei einer Anzahl von p Teilschaltelementen können bis zu 2^{p} - 1 unterschiedliche Luftmassenströme erzeugt werden. In diesem Fall müssen aber alle Teilschaltelemente unterschiedliche Werte aufweisen, z.B. mit einer unterschiedlichen Drosselung versehen sein. Im vorliegenden - vereinfachten - Ausführungsbeispiel wird auf diese Option allerdings verzichtet.

Durch die kleinen Teilluftmengenströmungen werden sehr kleine direkt betätigte Magnetventile 33 eingesetzt. Die Teilschaltelemente sind im beschriebenen Ausführungsbeispiel in einem Block zu einem Hauptschaltelement zusammengefasst.

Die Teilschaltelemente weisen im Ausführungsbeispiel 2-2 Ventile 33 auf, alternativ können aber auch 2-3 Ventile eingesetzt werden. Die Ventile 33 werden an Hand einer Logiktabelle angesteuert, in der die unterschiedlichen Schaltzustände definiert werden. Die Tabelle ist elektronisch in der Maschinensteuerung gespeichert oder - alternativ - durch ein entsprechendes Programm im Betrieb berechnet. So ist eine einfache zum Beispiel prozentuale Luftmengenwahl durch den Bediener möglich.

Betriebszustände, die bisher mit zusätzlichen Ventilen neben der Hauptfunktion gelöst wurden (Ansteuerung der Bypassblasluft, Ansteuerung der Schnittblasluft, Ansteuerung der Einzugsblasluft), werden mit den Hauptschaltelementen bei entsprechender Luftmengenvorwahl betätigt.

Durch die Messung der Schusszeit oder des Schussfadenankunftswinkels und anschliessendem Soll-Istwertvergleich wird in Verbindung mit der beschriebenen Luftmengensteuerung die Flugzeit geregelt.

Das Hauptschaltelement H₁ der Figur 1 besteht gemäss der Tabelle aus 9 einzeln ansteuerbaren 2-2 Wegeventilen 33 gemäss der Figur 2 entsprechend der Teilschaltelemente T₁ bis T₉ mit je 100 NI Normdurchfluss, wobei das Teilschaltelement T₁ auf 50 NI, das Teilschaltelement T₂ auf 75 NI gedrosselt ist. Die anderen 7 Teilschaltelemente T₃ bis T₉ sind ungedrosselt. Damit können Luft-Normdurchflusswerte von 50 NI bis 825 NI in 25 NI Schritten am Hauptschaltelement H₁ mit total 32 Schaltzuständen angesteuert werden.

Die Drosselverhältnisse werden mit Drosselmitteln 34₁ bis 34₉ eingestellt. Die Drosselmittel 34₁ bis 34₉ sind im dargestellten Ausführungsbeispiel durch Drosselplatten realisiert. Im hier beschriebenen Ausführungsbeispiel sind die Drosselmittel 34₁ bis 34₉ nicht aktiviert. Alternativ können durch feinere Drosselabstufen erzielt werden, zum Beispiel Reduktion 100% 99% 98% 96% 92% 88% 82% 75% 70% Gesamtreduktion von 900 NI auf 800 NL Total 2⁹ - 1 Varianten, total 511 Durchflusseinstellungen.

Um eine Abstufung im 1% Schritt zu ermöglichen kann für die Zwischenschritte die Blaszeit geringfügig angepasst werden. Beispiel:
70% = Feste Druckstufe nach Logik Tabelle
71% = Feste Druckstufe 70% mit verlängerter Blaszeit 1-2%
72% = Feste Druckstufe 73% mit verkürzter Blaszeit um 1-2%
73% = Feste Druckstufe nach Logik Tabelle

Durch die Ansteuerung der Stafettendüsen mit Matrixventilen kann der Volumenstrom pro Stafettengruppe individuell gesteuert werden. Es ist möglich, die ersten Stafettengruppen mit einem geringeren Volumenstrom zu beaufschlagen. Optimale Stafetteneinstellungen und die Definition, wie viele Druckstufen sinnvoll und 5 handelbar sind, wird der Fachmann im Versuch festlegen. Entscheidungskriterien sind dabei die Flugsicherheit und der Luftverbrauch

Der Bediener hat auf der Bedienoberfläche die Möglichkeit mit einer +/- Taste die Luftmenge in Prozent pro Düse einzugeben und im Betrieb zu verändern. Der Bediener kann die Fadenflugzeit vorwählen (Wahl der Flugtabelle) oder der Bediener kann die Fadenqualität angeben (automatische Wahl der Optimalen Drehzahl, Schusstabelle und Luftmenge). Die Ansteuerung der Stafettendüsen erfolgt über die gewählte Schusszeit und die vorgewählte Luftmenge.

**Tabelle: Logik der Ventilansteuerung gemäss dem Ausführungsbeispiel**

| Luft- menge | Durchfluss | T₁ 50 NI | T₂ 75 NI | T₃ 100NI | T₄ 100NI | T₅ 100NI | T₆ 100NI | T₇ 100NI | T₈ 100NI | T₉ 100NI |
|---|---|---|---|---|---|---|---|---|---|---|
| 7% | 50 NI/min | 1 | | | | | | | | |
| 10% | 75 NI/min | | 1 | | | | | | | |
| 13% | 100 NI/min | | | 1 | | | | | | |
| 16% | 125 NI/min | 1 | 1 | | | | | | | |
| 19% | 150 NI/min | 1 | | 1 | | | | | | |
| 22% | 175 NI/min | | 1 | 1 | | | | | | |
| 26% | 200 NI/min | | | 1 | 1 | | | | | |
| 28% | 225 NI/min | 1 | 1 | 1 | | | | | | |
| 31% | 250 NI/min | 1 | | 1 | 1 | | | | | |
| 34% | 275 NI/min | | 1 | 1 | 1 | | | | | |
| 37% | 300 NI/min | | | 1 | 1 | 1 | | | | |
| 40% | 325 NI/min | 1 | 1 | 1 | 1 | | | | | |
| 43% | 350 NI/min | 1 | | 1 | 1 | 1 | | | | |
| 46% | 375 NI/min | | 1 | 1 | 1 | 1 | | | | |
| 49% | 400 NI/min | | | 1 | 1 | 1 | 1 | | | |
| 52% | 425 NI/min | 1 | 1 | 1 | 1 | 1 | | | | |
| 55% | 450 NI/min | 1 | | 1 | 1 | 1 | 1 | | | |
| 58% | 475 NI/min | | 1 | 1 | 1 | 1 | 1 | | | |
| 61% | 500 NI/min | | | 1 | 1 | 1 | 1 | 1 | | |
| 64% | 525 NI/min | 1 | 1 | 1 | 1 | 1 | 1 | | | |
| 67% | 550 NI/min | 1 | | 1 | 1 | 1 | 1 | 1 | | |
| 70% | 575 NI/min | | 1 | 1 | 1 | 1 | 1 | 1 | | |
| 73% | 600 NI/min | | | 1 | 1 | 1 | 1 | 1 | 1 | |
| 76% | 625 NI/min | 1 | 1 | 1 | 1 | 1 | 1 | 1 | | |
| 79% | 650 NI/min | 1 | | 1 | 1 | 1 | 1 | 1 | 1 | |
| 82% | 675 NI/min | | 1 | 1 | 1 | 1 | 1 | 1 | 1 | |
| 85% | 700 NI/min | | | 1 | 1 | 1 | 1 | 1 | 1 | 1 |
| 88% | 725 NI/min | 1 | 1 | 1 | 1 | 1 | 1 | 1 | 1 | |
| 91% | 750 NI/min | 1 | | 1 | 1 | 1 | 1 | 1 | 1 | 1 |
| 94% | 775 NI/min | | 1 | 1 | 1 | 1 | 1 | 1 | 1 | 1 |
| 100% | 825 NI/min | 1 | 1 | 1 | 1 | 1 | 1 | 1 | 1 | 1 |

### Bezugszeichenliste

- 2: Einspeisung
- 4: Haupt- und Beschleunigungsdüsenblock
- 6: Stafettendüsenblock
- 8: Streckdüsenblock
- 12: Hauptdüse
- 13: Hauptdüse
- 14: Hauptdüse
- 20: Hauptdüse
- 21: Stafettendüse
- 22: Stafettendüse
- 23: Stafettendüse
- 30: Stafettendüse
- 31: Streckdüse
- 32: Streckdüse
- 33: Ventil
- 34₁-34₉: Drosselmittel

- H₁-Hₙ: Hauptschaltelemente
- S₁-Sₘ: Stafettenschaltelemente
- D₁-Dₖ: Streckschaltelemente

- T₁: Teilschaltelement
- T₂: Teilschaltelement
- T₃: Teilschaltelement
- T₄: Teilschaltelement
- T₅: Teilschaltelement
- T₆: Teilschaltelement
- T₇: Teilschaltelement
- T₈: Teilschaltelement
- T₉: Teilschaltelement

## Patentansprüche

1. Düsenwebmaschine, mit einem oder mehreren Schussfadeneintragungssystemen, mit einer pneumatischen Druckquelle, mit einer oder mehrerer Hauptdüsen (12, 13, 14, 20), in der die Schussfäden mittels eines Blasmediums zugeführt und beschleunigt werden, und mit zumindest einem Hauptschaltelement (H₁-Hₙ) zum Beaufschlagen der Hauptdüsen (12, 13, 14, 20) mit pneumatischem Druck,
**dadurch gekennzeichnet,dass**
das zumindest eine Hauptschaltelement (H₁-Hₙ) zumindest vier, wahlweise aufschaltbaren.Teilschaltelemente (T₁ bis T₉) umfasst, die jeweils einen eigenen Blasmassenstrom zur Verfügung stellen, so dass der Blasmassenstrom durch einstellbare Addition der Teilschaltelemente (T₁ ... T₉) abgestuft einstellbar ist.

2. Düsenwebmaschine nach Anspruch 1, **gekennzeichnet durch** mit dem Blasmedium des zumindest einen Hauptschaltelements (H₁-Hₙ) beaufschlagte Stafettendüsen (21, 22, 23, 30).

3. Düsenwebmaschine nach Anspruch 1 oder 2, **gekennzeichnet durch** mit dem Blasmedium des zumindest einen Hauptschaltelements (H₁-Hₙ) beaufschlagte Streckdüsen (31, 32).

4. Düsenwebmaschine nach einem der vorstehenden Ansprüche, **dadurch gekennzeichnet, dass** die Teilschaltelemente (T₁ ... T₉) jeweils einen unterschiedlichen Blasmassenstrom zur Verfügung stellen.

5. Düsenwebmaschine nach Anspruch 4, **dadurch gekennzeichnet, dass** die Teilschaltelemente (T₁ ... T₉) jeweils ein Ventil (33), vorzugsweise ein 2-2 Ventil, aufweisen.

6. Düsenwebmaschine nach Anspruch 4, **dadurch gekennzeichnet, dass** die Teilschaltelemente (T₁... T₉) jeweils ein Drosselmittel (34₁...34₉) aufweisen.

7. Düsenwebmaschine nach einem der Ansprüche 4 bis 6, **gekennzeichnet durch** eine Steuerungs- oder Regelungseinrichtung mit einem Schaltlogiktabellenmittel und/oder einem Berechnungsmittel zur automatischen Ansteuerung der Teilschaltelemente (T₁ ... T₉).

8. Düsenwebmaschine nach Anspruch 7, **gekennzeichnet durch** Mittel zum Vergleich der Schusszeit und/oder des Ankunftswinkels, wobei die Steuerungs- oder Regelungseinrichtung so eingerichtet ist, dass eine Schusszeitregelung **durch** wahlweises Zu- oder Abschalten von Teilschaltelementen (T₁ ... T₉) durchgeführt werden kann.

## Claims

1. Jet-weaving machine, having one or more weft insertion systems, having a pneumatic pressure source, having one or more main nozzles (12, 13, 14, 20), in which the weft threads are supplied and accelerated by means of a blow medium, and having at least one main switching element (H₁-Hₙ) for exposing the main nozzles (12, 13, 14, 20) to pneumatic pressure,
**characterized in that**
the at least one main switching element (H₁-Hₙ) comprises at least four, selectively switchable part switching elements (T₁ to T₉) which in each case make available a specific mass blow flow, so that the mass blow flow can be set stepwise by means of the adjustable addition of the part switching elements (T₁ ... T₉) .

2. Jet-weaving machine according to claim 1,
**characterized by** staggered nozzles (21, 22, 23, 30) exposed to the blow medium of the at least one main switching element (H₁-Hₙ).

3. Jet-weaving machine according to claim 1 or 2, **characterized by** stretch nozzles (31, 32) exposed to the blow medium of the at least one main switching element (H₁-Hₙ) .

4. Jet-weaving machine according to one of the preceding claims, **characterized in that** the part switching elements (T₁ ... T₉) in each case make available a different mass blow flow.

5. Jet-weaving machine according to claim 4,
**characterized in that** the part switching elements (T₁ ... T₉) in each case have a valve (33), preferably a 2/2-way valve.

6. Jet-weaving machine according to claim 4,
**characterized in that** the part switching elements (T₁ ... T₉) in each case have a choke means (34₁ ... 34₉) .

7. Jet-weaving machine according to one of claims 4 to 6, **characterized by** a control or regulation device with a switch logic table means and/or with a calculation means for the automatic activation of the part switching elements (T₁ ... T₉) .

8. Jet-weaving machine according to claim 7,
**characterized by** means for comparing the weft time and/or the arrival angle, the control or regulation device being set up such that a weft time regulation can be carried out by the selective switching of part switching elements (T₁ ... T₉) on or off.

## Revendications

1. Métier à tisser à tuyères comportant un ou plusieurs systèmes d'introduction de fils de trame, une source de pression pneumatique, une ou plusieurs tuyères principales (12, 13, 14, 20) recevant les fils de trame par l'intermédiaire d'un milieu de soufflage et accélérant ceux-ci, ainsi qu'au moins un élément principal de commutation (H₁-Hₙ) pour appliquer la pression pneumatique aux tuyères principales (12, 13, 14, 20),
**caractérisé en ce qu'**
au moins un élément principal de commutation (H₁-Hₙ) comporte au moins quatre éléments partiels de commutation (T₁-T₉), mis en oeuvre sélectivement, et disposant respectivement d'un flux massique de soufflage de façon à pouvoir régler ce flux massique de soufflage par l'addition réglable d'éléments partiels de commutation (T₁- T₉).

2. Métier à tisser à tuyères selon la revendication 1,
**caractérisé par**
des tuyères groupées (21, 22, 23, 30) sollicitées par le milieu de souf flage d'au moins un élément principal de commutation (H₁-Hₙ).

3. Métier à tisser à tuyères selon la revendication 1 ou 2,
**caractérisé par**
des tuyères de voies (31, 32) recevant le fluide de soufflage d'au moins un élément principal de commutation (H₁-Hₙ).

4. Métier à tisser à tuyères selon les revendications précédentes,
**caractérisé en ce que**
les éléments partiels de commutation (T₁ ... T₉) disposent chacun d'un flux massique de soufflage différent.

5. Métier à tisser à tuyères selon la revendication 4,
**caractérisé en ce que**
les éléments partiels de commutation (T₁ ... T₉) comportent chacun une vanne (33), de préférence une vanne à 2/2 voies.

6. Métier à tisser à tuyères selon la revendication 4,
**caractérisé en ce que**
les éléments partiels de commutation (T₁ ... T₉) comporte chacun un moyen d'étranglement (34₁ ... 34₉).

7. Métier à tisser à tuyères selon les revendications 4 à 6,
**caractérisé par**
une installation de commande ou de régulation ayant un tableau logique de commutation et/ou un moyen de calcul pour commander automatiquement les éléments partiels de commutation (T₁ ... T₉).

8. Métier à tisser à tuyères selon la revendication 7,
**caractérisé par**
des moyens pour comparer le temps de tir et/ou l'angle d'arrivée, l'installation de commande ou de régulation étant conçue pour effectuer une régulation de temps de tir par le branchement ou la coupure sélective d'éléments partiels de commutation (T₁ ... T₉).
